# EUROPÄISCHE PATENTSCHRIFT

(11) **EP 4 306 884 B1**
(45) Veröffentlichungstag und Bekanntmachung des Hinweises auf die Patenterteilung: **22.04.2026**
(21) Anmeldenummer: 23162079.0
(22) Anmeldetag: 15.03.2023
(51) Int. Cl.: F25D 21/04

(54) **KÜHLSCHRANK MIT EINER GLASTÜRE**
REFRIGERATOR WITH A GLASS DOOR
RÉFRIGÉRATEUR AVEC PORTE EN VERRE

(30) Priorität: 30.03.2022 CH 3512022
(43) Veröffentlichungstag der Anmeldung: 17.01.2024
(73) Patentinhaber: V-Zug AG, 6300 Zug (CH)
(72) Erfinder: Schropp, Christian, 9493 Mauren (LI); Lantody, Matyas, 9320 Arbon (CH); Oechsle, Hans-Peter, 6830 Rankweil (AT); Wusk, Baptiste, 9320 Frasnacht (CH)
(74) Vertreter: E. Blum & Co. AG

(56) Entgegenhaltungen:
- EP-A1- 1 842 016
- EP-B1- 1 842 016
- WO-A1-2015/084792
- CN-A- 101 929 295
- JP-A- 2005 323 830
- JP-A- H11 281 236
- US-A1- 2021 095 915
- US-B2- 10 180 280
- US-B2- 10 228 182

## Beschreibung

### Gebiet der Erfindung

Die Erfindung betrifft einen Kühlschrank, insbesondere einen Haushaltskühlschrank, mit einer Glastüre. Die Glastüre umfasst ein erstes Glas und ein zweites Glas, wobei sich zwischen dem ersten und dem zweiten Glas ein Glaszwischenraum befindet. Im Weiteren umfasst die Glastüre einen Distanzhalter zur gegenseitigen Beabstandung des ersten Glases und des zweiten Glases. Der Distanzhalter weist eine rechteckige Rahmenform mit vier Abschnitten, einem Türgriffabschnitt, einem Scharnierabschnitt, einem Deckenabschnitt und einem Bodenabschnitt, auf. Der Distanzhalter umrahmt den Glaszwischenraum unmittelbar und weist eine gegen den Glaszwischenraum gerichtete Distanzhalterinnenseite auf. Weiter umfasst das Kühlgerät eine Nutzraumwand mit einer gegen den Nutzraum gerichteten Nutzraumwandinnenseite.

Die Erfindung betrifft auch ein Kühlgerät mit einer Glastüre, welche einen rechteckigen Türrahmen umfasst.

### Hintergrund

Kühlschränke zur Aufbewahrung von Weinflaschen umfassen häufig eine Glastüre. Dies ermöglicht dem Benutzer, seine Weinsammlung auch bei geschlossener Türe zu betrachten. Für eine gute thermische Isolation sind regelmässig Glastüren mit einer Doppel- oder Dreifachverglasung vorgesehen. Zwei Gläser schliessen einen Glaszwischenraum ein, in welchem sich Luft oder ein anderes Gas, beispielsweise ein Edelgas, befindet. Diese Gase weisen eine besonders tiefe Wärmeleitfähigkeit auf und isolieren deshalb besonders gut. Die Absenz von Wasserdampf im Glaszwischenraum verhindert zudem ungewolltes Auskondensieren im geschlossenen Volumen zwischen den Glasscheiben. Schwieriger gestaltet sich die Wärmeisolation am Rahmen der Glastüre. Ist die Wärmeleitfähigkeit am Rahmen zu hoch, bildet sich dort Kondensat, was unerwünscht ist. Dieses Problem ist umso grösser, je höher die Luftfeuchtigkeit der Umgebung ist. Ein Kühlschrank, der auch in einem tropischen Klima eingesetzt werden soll, bedarf deshalb einer besonderen Ausgestaltung des Glastürrahmens.

US 2021/095915 zeigt einen Kühlschrank mit drei Seitenwänden und einer Türe, welche alle ein grosses, transparentes Glas aufweisen, sodass Personen von allen Seiten in den Kühlschrank hineinschauen können. Die Türe umfasst an seiner Innenseite eine Doppelverglasung und an der Aussenseite ein weiteres Glas.

WO 2015/084792 zeigt einen Kühlschrank mit einer Glastüre. Die Glastüre umfasst drei Scheiben, welches mittels Distanzhalter zueinander beabstandet sind.

JP H11 281236 zeigt ein Kühlgerät mit einer Türe an der Front. Diese umfasst eine Doppelverglasung, welche von einem Rahmen fixiert ist.

EP 1 842 016 zeigt ein Kühlgerät mit einer Türe, welche dreifachverglast ist.

JP 2005 323830 zeigt einen Kühlschrank, der in Geschäften als Kühlvitrine im Einsatz steht. Die Glasscheiben sind mittels eines Distanzhalters voneinander beabstandet. Die Seitenwände des Kühlschrankes weisen an der Front einen Rahmen auf, gegen welchen die Glastüre über die Magnetdichtung anschlägt.

### Darstellung der Erfindung

Es stellt sich deshalb die Aufgabe, ein Kühlgerät, insbesondere einen Haushaltskühlschrank, bereitzustellen, welcher möglichst tropentauglich ausgestaltet ist.

Diese Aufgabe wird durch den Gegenstand des ersten unabhängigen Anspruchs gelöst. Demgemäss umfasst ein Kühlgerät, insbesondere ein Haushaltskühlschrank, eine Glastüre mit einem ersten Glas und einem zweiten Glas. Die Glastüre weist somit mindestens zwei Gläser auf, was eine besonders gute thermische Isolation der Glastüre gewährleistet. Mit anderen Worten handelt es sich um mindestens eine Doppelverglasung, insbesondere um eine Dreifachverglasung.

Weiter umfasst die Glastüre einen Distanzhalter, welcher das erste Glas und das zweite Glas voneinander beabstandet. Der Distanzhalter weist eine rechteckige Rahmenform mit vier Abschnitten, einem Türgriffabschnitt, einem Scharnierabschnitt, einem Deckenabschnitt und einem Bodenabschnitt, auf. Im Normalfall und im eingebauten Zustand von vorne betrachtet entspricht der Deckenabschnitt dem oberen, horizontal verlaufenden Abschnitt des Distanzhalters und der Bodenabschnitt entspricht dem unteren, horizontal verlaufenden Abschnitt des Distanzhalters. Der Türgriffabschnitt ist ein vertikal verlaufender Abschnitt des Distanzhalters, welcher auf derjenigen Seite der Türe verläuft, an welcher der Türgriff angeordnet ist. Der Scharnierabschnitt ist der vertikal verlaufende Abschnitt des Distanzhalters, welcher dem Türgriffabschnitt gegenüberliegt und sich dort befindet, wo das Türscharnier die Glastüre mit dem Rest des Kältegeräts über ein Scharnier verbindet. Der Distanzhalter wird häufig auch als Randverbund bezeichnet.

Im Weiteren umfasst die Glastüre einen zwischen dem ersten und dem zweiten Glas gebildeten Glaszwischenraum. Im Glaszwischenraum kann Luft oder ein anderes Gas, insbesondere ein Edelgas, eingelassen sein.

Der Distanzhalter schliesst den Glaszwischenraum zwischen den beiden Gläsern ab und hält den Abstand zwischen den beiden Gläsern aufrecht. Er umrahmt somit den Zwischenraum unmittelbar. Diejenige Seite des Distanzhalters, welche mit dem Zwischenraum in Kontakt ist, wird als Distanzhalterinnenseite bezeichnet.

Im Weiteren umfasst das Kühlgerät einen Nutzraum. In diesem werden die zu kühlenden Güter, insbesondere Weinflaschen, gelagert. Der Nutzraum umfasst eine Nutzraumwand. Die Nutzraumwand und die Glastüre umschliessen den Nutzraum. Die gegen den Nutzraum, **d.h.** gegen innen, gerichtete Seite der Nutzraumwand wird als Nutzraumwandinnenseite bezeichnet.

Die Nutzraumwandinnenseite und die Distanzhalterinnenseite weisen im Zustand der geschlossenen Glastüre entlang des Scharnierabschnitts, und insbesondere entlang des Türgriffabschnitts und/oder des Deckenabschnitts und/oder des Bodenabschnitts, einen gegenseitigen Abstand von maximal 15 mm auf. Insbesondere sind dabei die Nutzraumwandinnenseite und die Distanzhalterinnenseite parallel zueinander angeordnet.

Ein geringer Abstand zwischen der Nutzraumwandinnenseite und der Distanzhalterinnenseite bedeutet, dass bei geschlossener Türe der Distanzhalter möglichst vor der Nutzraumwand und nicht vor dem Nutzraum angeordnet ist. Damit ist der Distanzhalter an einem Ort in der Glastüre angeordnet, welcher mit einem bereits gut isolierten Bereich des restlichen Kühlgerätes, nämlich mit der Nutzraumwand, in Kontakt steht. Da der Distanzhalter im Vergleich zu dem im Zwischenraum vorhandenen Gas ein guter Wärmeleiter ist, wird durch die Anordnung des Distanzhalters vor der Nutzraumwand die Kondensation an der Glastüre möglichst verhindert.

Die Nutzraumwandinnenseite ist eine ebene Fläche und sie erstreckt sich als ebene Fläche über mindestens 10 cm, insbesondere mindestens 20 cm, insbesondere mindestens 30 cm, in Tiefenrichtung des Nutzraums.

Die Nutzraumwand, welche nicht Bestandteil der Glastüre ist, ist vom Distanzhalter weniger als 5 cm, insbesondere weniger als 3 cm, insbesondere weniger als 2 cm, beabstandet.

Zudem kann in der Nutzraumwand eine Rahmenheizung vorgesehen sein, welche auch dem Distanzhalter Wärme zuführt.

In einer besonderen Ausführungsform berührt der Distanzhalter entlang der gesamten Rahmenform jeweils die dem Glaszwischenraum zugewandten Seiten des ersten Glases und des zweiten Glases. Beim Distanzhalter handelt es sich somit um ein Bauteil, welches zwischen den beiden Gläsern angeordnet ist.

Mit Vorteil beträgt der Abstand zwischen der Nutzraumwandinnenseite und der Distanzhalterinnenseite entlang der Türgriffseite und/oder entlang der Scharnierseite maximal 10 mm, insbesondere maximal 5 mm, insbesondere maximal 3 **mm.**

An der Türgriffseite lässt sich der Distanzhalter besonders gut am Rand der Glastüre anordnen, weil keine weiteren Elemente, ausser dem Türgriff, auf dieser Seite der Glastüre vorhanden sind. Damit der Distanzhalter an der Scharnierseite möglichst am Rand angeordnet werden kann, muss das Türscharnier platzsparend angeordnet werden.

Vorteilhaft ist die Nutzraumwandinnenseite eine ebene Fläche, welche sich als ebene Fläche entlang der gesamten Tiefe des Nutzraums erstreckt, und/oder sich als ebene Fläche entlang der gesamten Höhe des Nutzraums erstreckt. Entsprechend handelt es sich bei der Nutzraumwand, vor welcher der Distanzhalter angeordnet ist, nicht nur um einen einfachen Türanschlag, sondern um die Nutzraumwand, welche entlang der gesamten Tiefe bzw. entlang der gesamten Höhe isolierend ausgestaltet ist und eine isolierende Wirkung auf den Distanzhalter ausübt. Der Begriff "ebene Fläche" bezeichnet eine im Wesentlichen ebene Fläche und schliesst nicht aus, dass an dieser Ausformungen zur Montage von Tablaren/Tablarschienen oder Beleuchtungen vorhanden sind.

Insbesondere umfasst die Nutzraumwand eine Isolationsschicht, insbesondere einen Isolationsschaum oder ein Vakuum-Isolationspaneel, insbesondere wobei die Isolationsschicht angrenzend an die Nutzraumwandinnenseite angeordnet ist, und/oder vom Distanzhalter weniger als 7 cm, insbesondere weniger als 5 cm, insbesondere weniger als 3 cm, beabstandet ist. Der kurze Abstand zwischen Distanzhalter und Isolationsschicht führt dazu, dass der Distanzhalter gut isoliert ist und eine Kondensation an der Glastüre möglichst verhindert werden kann.

Insbesondere umfasst das Kühlgerät eine Glastüre, wobei die Glastüre einen rechteckigen Türrahmen umfasst. Dieser weist vier miteinander verbundene Rahmenelemente auf. D.h. der Türrahmen ist nicht einstückig ausgestaltet, sondern besteht aus mindestens vier Rahmenelementen.

Insbesondere sind die vier Rahmenelemente zwei Seitenelemente, ein Deckenelement und ein Bodenelement. Eine solche Ausgestaltung hat den Vorteil, dass die Höhe der Glastüre durch ein Auswechseln der Seitenelemente und ein Beibehalten des Decken- und des Bodenelements geändert werden kann.

Mit Vorteil sind die zwei Seitenelemente Extrusionsprofile, insbesondere aus Kunststoff. Extrusionsprofile sind Körper mit einem konstanten Querschnitt beliebiger Länge. Dadurch lassen sich besonders einfach unterschiedlich lange Seitenelemente herstellen und auf unterschiedlich hohe Glastüren anwenden. In einer besonderen Ausführungsform sind das Deckenelement und das Bodenelement Spritzgussteile.

Mit Vorteil können die vier Rahmenelemente durch Ineinanderstecken miteinander verbunden werden. Dies erlaubt eine besonders einfache Montage.

Geschützt ist auch ein erstes Kühlgerät und ein zweites Kühlgerät, wobei die zwei Seitenelemente des ersten Kühlgeräts und die zwei Seitenelemente des zweiten Kühlgeräts unterschiedlich lang sind, und das Deckenelement und/oder das Bodenelement des ersten Kühlgeräts und des zweiten Kühlgeräts identisch ausgestaltet sind.

Dadurch kann bei der Herstellung unterschiedlich grosser Kühlgeräte die benötigte Anzahl Bauelemente reduziert werden, weil das Deckenelement und/oder das Bodenelement für unterschiedlich lange Seitenelemente und damit für unterschiedlich hohe Kühlgeräte verwendet werden können.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
- Fig. 1: einen Kühlschrank mit Blick von vorne mit Sicht auf eine Glastüre;
- Fig. 1 A-A:: eine erste Schnittansicht der Fig. 1;
- Fig. 1 B-B:: eine zweite Schnittansicht der Fig. 1;
- Fig. 1 C-C:: eine dritte Schnittansicht der Fig. 1;
- Fig. 1 D-D:: eine vierte Schnittansicht der Fig. 1;
- Fig. 2: eine Glastüre in einer Explosionsansicht; und
- Fig. 3: eine Glastüre mit im Vergleich zur Glastüre der Fig. 2 kürzeren Seitenelementen in zusammengebautem Zustand.

### Weg zur Ausführung der Erfindung

Die Fig. 1 zeigt einen für die Lagerung von Weinflaschen konzipierten Kühlschrank mit Blick von vorne auf die Vorderseite. Der Kühlschrank ist so dargestellt, wie er in einer Einbausituation angeordnet wäre. Sichtbar ist die Glastüre 1 mit einem Türgriff **2.** Die Glastüre 1 lässt sich öffnen, indem am Türgriff 2 gezogen wird und sich die Glastüre 1 um Scharniere dreht, welche auf der rechten Seite der Glastüre 1 angeordnet sind. Entsprechend wird beim Kühlschrank der Fig. 1 die linke Seite als die Türgriffseite, die rechte Seite als die Scharnierseite, die obere Seite als die Deckenseite und die untere Seite als die Bodenseite bezeichnet. Grifflose Ausführungen sind sinngemäss gleichermassen möglich.

Der Aufbau der Glastüre 1 wird anhand der Schnittansicht A-A der Fig. 1 näher erläutert. Die Glastüre 1 umfasst ein erstes Glas 3, welches an der Frontseite der Glastüre 1 angeordnet ist, und ein zweites Glas 4, welches an der Innenseite der Glastüre 1 angeordnet ist. Die beiden Gläser 3 und 4 werden mittels eines Distanzhalters 5 gegenseitig beabstandet. Der Distanzhalter 5 ist zwischen den beiden Gläser 3 und 4 angeordnet und berührt die jeweiligen Innenseiten 3a, 4a der beiden Gläser 3 und **4.** Im Falle einer Dreifachverglasung werden sinngemäss zwei Distanzhalter 5 benötigt. Das mittlere Glas wird hierbei bevorzugt zentrisch angeordnet.

Der Distanzhalter 5 und die beiden Gläser 3 und 4 umschliessen einen Glaszwischenraum **6.** Dieser Glaszwischenraum 6 ist mit einem transparenten Medium, beispielsweise mit trockener Luft oder mit einem Edelgas, gefüllt. Der Distanzhalter 5 umrahmt den Glaszwischenraum 6 unmittelbar, **d.h.** er steht in direktem Kontakt mit dem in den Glaszwischenraum 6 eingefüllten Medium. Diejenige Seite des Distanzhalters 5, welche gegen den Glaszwischenraum gerichtet ist und damit mit dem eingefüllten Medium in Kontakt steht, wird als Distanzhalterinnenseite 7 bezeichnet.

Der Distanzhalter 5 erstreckt sich entlang des gesamten Umfangs der beiden Gläser 3 und **4.** Er bildet dabei eine rechteckige Rahmenform, wie es durch eine gestrichelte Linie in der Fig. 1 schematisch eingezeichnet ist. Der rechteckförmige Distanzhalter 5 umfasst dabei vier Abschnitte, nämlich einen Türgriffabschnitt 5a, einen Scharnierabschnitt 5b, einen Deckenabschnitt 5c und einen Bodenabschnitt 5d.

Die Glastüre 1 verschliesst einen zur Lagerung von kühlenden Gegenständen vorgesehenen Nutzraum 8, welcher von einer Nutzraumwand 9 begrenzt ist. Der Nutzraum 8 ist somit im Ganzen von der Nutzraumwand 9 und von der Glastüre 1 umschlossen. An der Kontaktfläche 10 zwischen Glastüre 1 und Nutzraumwand 9 ist ein Magnettürdichtelement 11 vorgesehen. Es bewirkt, dass der Übergang von der Glastüre 1 zur Nutzraumwand 9 thermisch möglichst gut isoliert ist. Die gegen den Nutzraum 8 gerichtete Seite der Nutzraumwand 9 wird als Nutzraumwandinnenseite 12 bezeichnet. Die Nutzraumwand 9 umfasst eine an die Nutzraumwandinnenseite 12 angrenzende Isolationsschicht 17, welche aus einem Isolationsschaum besteht. Alternativ könnte die Isolationsschicht auch ein Vakuum-Isolationspaneel oder aus einem Verbund aus einem Vakuum-Isolationspaneel und einem Isolationsschaum sein. Zudem ist die Nutzraumwandinnenseite 12 eine ebene Fläche, welche sich entlang der gesamten Tiefe T des Nutzraums 8 erstreckt.

Gut sichtbar ist, dass der Distanzhalter 7 hauptsächlich vor der Nutzraumwand 9 und damit möglichst nahe am Rand 1a der Glastüre 1 angeordnet ist. Die Distanzhalterinnenseite 7 ist dadurch von der Nutzraumwandinnenseite 12 vorliegend nur um den Abstand A von 2 mm beabstandet. Wäre der Abstand A grösser, würde der Distanzhalter 5 stärker mit dem Nutzraum 8 und weniger mit der Nutzraumwand 9 überlappen. In einem solchen Fall würde sich an der Aussenseite des ersten Glases 1, und zwar an demjenigen Ort, an welchem der Distanzhalter 5 angeordnet ist, in einem feuchten Klima bevorzugt Kondensatwasser bilden. Denn der Distanzhalter 5 würde zwischen der feuchten Umgebung und dem kalten Nutzraum 8 eine Wärmebrücke bilden, die Aussenseite 3b des ersten Glases 3 dadurch besonders kühl halten und dadurch die Bildung von Kondensat verursachen.

Bei der vorliegenden Ausgestaltung wird eine solche Kondensatbildung aufgrund des geringen Abstandes A aber gerade verhindert oder zumindest reduziert. Da der Distanzhalter 5 weitgehend direkt vor der Nutzraumwand 9 angeordnet ist, bildet dieser zwischen dem Nutzraum 8 und der Umgebung nur eine sehr geringfügige Wärmebrücke. Mit anderen Worten wird die Wärmebrücke des Distanzhalters 5 von der Nutzraumwand 9 isoliert. Weiter kann in der Nutzraumwand 9 eine Rahmenheizung 16 platziert werden, welche einen moderaten Wärmeeintrag zum Magnettürdichtelement 11 und folglich weiter zum Distanzhalter 5 ermöglicht.

Zudem ist der Abstand E zwischen dem Distanzhalter 5 und der Isolationsschicht 17 lediglich 22 mm gross und der Abstand F zwischen dem Distanzhalter 5 und der Nutzraumwand 9 lediglich 11.5 mm gross. Auch diese kurzen Abstände tragen dazu bei, dass der Distanzhalter 5 möglichst gut isoliert ist und möglichst keine Wärmebrücke zwischen dem Nutzraum 8 und der feuchten Umgebung bildet.

In der Schnittansicht A-A der Fig. 1 wird der Abstand A zwischen der Distanzhalterinnenseite 7 und der Nutzraumwandinnenseite 12 entlang des Türgriffabschnitts 5a des Distanzhalters 5 dargestellt. Die Schnittansichten B-B, C-C und D-D illustrieren die jeweiligen Abstände entlang des Scharnierabschnittes 5b, entlang des Deckenabschnittes 5c und entlang des Bodenabschnittes 5d. Die jeweiligen Abstände betragen B = 4 mm, C = 14 mm und D = **9 mm.** Die beiden Gläser 3 und 4, die Distanzhalterinnenseite 7 und die Nutzraumwandinnenseite 12 sind zum besseren Verständnis jeweils mittels Bezugsziffern gekennzeichnet.

Die Fig. 2 und 3 zeigen die Glastüre 1 mit Blick auf die Rückseite, **d.h.** auf diejenige Seite, welche dem Nutzraum 8 zugewandt ist. Die Glastüre 1 umfasst einen rechteckigen Türrahmen 13, das erste Glas 3, das zweite Glas 4 und den rahmenförmigen Distanzhalter **5.** Der Türrahmen 13 weist vier miteinander verbundene Rahmenelemente auf, nämlich ein Deckenelement 13a, ein Bodenelement 13b und zwei Seitenelemente 13c.

Die zwei Seitenelemente 13c sind als Extrusionsprofile aus Kunststoff ausgestaltet, **d.h.** sie weisen entlang der gesamten Länge einen identischen Querschnitt auf. Das Deckenelement 13a und das Bodenelement 13b sind Kunststoffspritzgussteile.

Seitlich weisen das Deckenelement 13a und das Bodenelement 13b jeweils Fortsätze 14 auf, welche in Öffnungen 15 der Seitenelemente 13c eingesteckt werden können. Damit können die vier Elemente des Türrahmens 13 ineinandergesteckt werden.

Die Fig. 3 zeigt eine Glastüre 1, welche im Vergleich zur Glastüre 1 der Fig. 2 kürzere Seitenelemente 13c aufweist. Das Deckenelement 13a und das Bodenelement 13b sind allerdings bei den Glastüren 1 der Fig. 2 und 3 identisch ausgestaltet. Dies vereinfacht die Herstellung unterschiedlich hoher Glastüren 1, weil das Deckenelement 13a und das Bodenelement 13b immer identisch sind und lediglich die Länge der Seitenelemente 13c angepasst werden muss.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Kühlgerät, insbesondere ein Haushaltskühlschrank, umfassend eine Glastüre (1) aufweisend
- ein erstes Glas (3) und ein zweites Glas (4),
- einen Distanzhalter (5) zur gegenseitigen Beabstandung des ersten Glases (3) und des zweiten Glases (4), wobei der Distanzhalter (5) eine rechteckige Rahmenform mit vier Abschnitten, einem Türgriffabschnitt (5a), einem Scharnierabschnitt (5b), einem Deckenabschnitt (5c) und einem Bodenabschnitt (5d), aufweist,
- einen zwischen dem ersten Glas (3) und dem zweiten Glas (4) gebildeten Glaszwischenraum (6),
wobei der Distanzhalter (5) den Glaszwischenraum (6) unmittelbar umrahmt und eine gegen den Glaszwischenraum (6) gerichtete Distanzhalterinnenseite (7) aufweist,
und weiter umfasst das Kühlgerät eine Nutzraumwand (9) mit einer gegen einen Nutzraum (8) gerichteten Nutzraumwandinnenseite (12),
**dadurch gekennzeichnet, dass** die Nutzraumwandinnenseite (12) und die Distanzhalterinnenseite (7) im Zustand der geschlossenen Glastüre (1) entlang des Scharnierabschnitts (5b) einen gegenseitigen Abstand (B) von maximal 15 mm aufweisen, wobei die Nutzraumwandinnenseite (12) eine ebene Fläche ist und sich als ebene Fläche über mindestens 10 cm in Tiefenrichtung des Nutzraums (8) erstreckt, wobei die Nutzraumwand (8), welche nicht Bestandteil der Glastüre (1) ist, vom Distanzhalter (5) weniger als 5 cm beabstandet ist.

2. Kühlgerät nach Anspruch 1, wobei der Distanzhalter (5) entlang der gesamten Rahmenform jeweils die dem Glaszwischenraum (6) zugewandten Seiten (3a, 4a) des ersten Glases (3) und des zweiten Glases (4) berührt.

3. Kühlgerät nach einem der vorangehenden Ansprüche, wobei der Abstand (A) entlang der Türgriffseite (5a) maximal 10 mm, insbesondere maximal 5 mm, insbesondere maximal 3 mm, beträgt.

4. Kühlgerät nach einem der vorangehenden Ansprüche, wobei der Abstand (B) entlang der Scharnierseite (5b) maximal 10 mm, insbesondere maximal 5 mm, insbesondere maximal 3 mm, beträgt.

5. Kühlgerät nach einem der vorangehenden Ansprüche, wobei die Nutzraumwandinnenseite (12) eine ebene Fläche ist und sich als ebene Fläche
- entlang der gesamten Tiefe des Nutzraums (8) erstreckt, und/oder
- entlang der gesamten Höhe des Nutzraums (8) erstreckt.

6. Kühlgerät nach einem der vorangehenden Ansprüche, wobei die Nutzraumwand (9) eine Isolationsschicht (17), insbesondere einen Isolationsschaum und/oder ein Vakuum-Isolationspaneel, umfasst.

7. Kühlgerät nach Anspruch 6, wobei die Isolationsschicht (17) angrenzend an die Nutzraumwandinnenseite (12) angeordnet ist.

8. Kühlgerät nach Anspruch 6 oder 7, wobei die Isolationsschicht (17) vom Distanzhalter (5) weniger als 7 cm, insbesondere weniger als 5 cm, insbesondere weniger als 3 cm, beabstandet ist.

9. Kühlgerät nach einem der vorangehenden Ansprüche, wobei die Nutzraumwandinnenseite (12) sich als ebene Fläche über mindestens 20 cm, insbesondere mindestens 30 cm, in Tiefenrichtung des Nutzraums (8) erstreckt.

10. Kühlgerät nach einem der vorangehenden Ansprüche, wobei die Nutzraumwand (8), welche nicht Bestandteil der Glastüre (1) ist, vom Distanzhalter (5) weniger als 3 cm, insbesondere weniger als 2 cm, insbesondere weniger als 1.8 cm, beabstandet ist.

11. Kühlgerät nach einem der vorangehenden Ansprüche, wobei die Glastüre (1) einen rechteckigen Türrahmen (13) umfasst, und der Türrahmen (13) vier miteinander verbundene Rahmenelemente (13a, 13b, 13c) aufweist.

12. Kühlgerät nach Anspruch 11, wobei die vier Rahmenelemente (13a, 13b, 13c) zwei Seitenelemente (13c), ein Deckenelement (13a) und ein Bodenelement (13b), sind.

13. Kühlgerät nach Anspruch 12, wobei die zwei Seitenelemente (13c) Extrusionsprofile sind.

14. Kühlgerät nach Anspruch 12 oder 13, wobei das Deckenelement (13a) und das Bodenelement (13b) Spritzgussteile sind.

15. Ein erstes Kühlgerät nach einem der Ansprüche 11 bis 14 und ein zweites Kühlgerät nach einem der Ansprüche 11 bis 14, wobei
- die zwei Seitenelemente (13c) des ersten Kühlgerätes und die zwei Seitenelemente (13c) des zweiten Kühlgerätes unterschiedlich lang sind, und
- das Deckenelement (13a) und/oder das Bodenelement (13b) des ersten Kühlgerätes und des zweiten Kühlgerätes identisch ausgestaltet sind.

## Claims

1. Refrigerator, in particular a domestic refrigerator, comprising a glass door (1) having
- a first pane of glass (3) and a second pane of glass (4),
- a spacer (5) for spacing the first pane of glass (3) and the second pane of glass (4) apart from each other, wherein the spacer (5) has a rectangular frame shape with four sections, a door handle section (5a), a hinge section (5b), a top section (5c) and a bottom section (5d),
- a glass space (6) formed between the first glass pane (3) and the second glass pane (4), wherein the spacer (5) directly frames the glass space (6) and has a spacer inner side (7) facing the glass space (6),
and the refrigerator further comprises a usable space wall (9) with a usable space wall inner side (12) facing a usable space (8),
**characterised in that** the usable space wall inner side (12) and the spacer inner side (7) have a mutual distance (B) of at most 15 mm, wherein the usable space wall inner side (12) is a flat surface and extends as a flat surface over at least 10 cm in the depth direction of the usable space (8), wherein the usable space wall (8), which is not part of the glass door (1), is spaced less than 5 cm from the spacer (5).

2. Refrigerator according to claim 1, wherein the spacer (5) contacts the sides (3a, 4a) of the first glass pane (3) and the second glass pane (4) facing the glass space (6) along the entire frame shape.

3. Refrigerator according to one of the preceding claims, wherein the distance (A) along the door handle side (5a) is a maximum of 10 mm, in particular a maximum of 5 mm, in particular a maximum of 3 mm.

4. Refrigerator according to one of the preceding claims, wherein the distance (B) along the hinge side (5b) is a maximum of 10 mm, in particular a maximum of 5 mm, in particular a maximum of 3 mm.

5. Refrigerator according to one of the preceding claims, wherein the usable space wall inner side (12) is a flat surface and extends as a flat surface - along the entire depth of the usable space (8), and/or - along the entire height of the usable space (8).

6. Refrigerator according to one of the preceding claims, wherein the interior wall (9) comprises an insulation layer (17), in particular an insulation foam and/or a vacuum insulation panel.

7. Refrigerator according to claim 6, wherein the insulation layer (17) is arranged adjacent to the usable space wall inner side (12).

8. Refrigerator according to claim 6 or 7, wherein the insulation layer (17) is spaced less than 7 cm, in particular less than 5 cm, in particular less than 3 cm, from the spacer (5).

9. Refrigerator according to one of the preceding claims, wherein the usable space wall inner side (12) extends as a flat surface over at least 20 cm, in particular at least 30 cm, in the depth direction of the usable space (8).

10. Refrigerator according to one of the preceding claims, wherein the usable space wall (8), which is not part of the glass door (1), is spaced less than 3 cm, in particular less than 2 cm, in particular less than 1.8 cm, from the spacer (5).

11. Refrigerator according to one of the preceding claims, wherein the glass door (1) comprises a rectangular door frame (13), and the door frame (13) has four interconnected frame elements (13a, 13b, 13c).

12. Refrigerator according to claim 11, wherein the four frame elements (13a, 13b, 13c) are two side elements (13c), a top element (13a) and a bottom element (13b).

13. Refrigerator according to claim 12, wherein the two side elements (13c) are extruded profiles.

14. Refrigerator according to claim 12 or 13, wherein the top element (13a) and the bottom element (13b) are injection-moulded parts.

15. A first refrigerator according to one of claims 11 to 14 and a second refrigerator according to one of claims 11 to 14, wherein
- the two side elements (13c) of the first refrigerator and the two side elements (13c) of the second refrigerator are of different lengths, and - the top element (13a) and/or the bottom element (13b) of the first refrigerator and the second refrigerator are identically designed.

## Revendications

1. Appareil de réfrigération, en particulier réfrigérateur ménager, comprenant une porte vitrée (1) comportant
- une première vitre (3) et une deuxième vitre (4),
- une entretoise (5) pour espacer la première vitre (3) et la deuxième vitre (4), dans lequel l'entretoise (5) présente une forme de cadre rectangulaire avec quatre sections, une section de poignée de porte (5a), une section de charnière (5b), une section de plafond (5c) et une section de fond (5d),
- un espace entre les vitres (6) formé entre la première vitre (3) et la deuxième vitre (4),
dans lequel l'entretoise (5) encadre directement l'espace entre les vitres (6) et présente une face intérieure (7) dirigée vers l'espace entre les vitres (6),
et l'appareil de réfrigération comprend en outre une paroi de compartiment utile (9) avec une face intérieure (12) dirigée vers un compartiment utile (8),
**caractérisé en ce que** la face intérieure de la paroi de l'espace utile (12) et la face intérieure de l'entretoise (7) présentent, lorsque la porte en vitre (1) est fermée, une distance mutuelle (B) maximale de 15 mm, dans lequel la face intérieure de la paroi de l'espace utile (12) est une surface plane et s'étende sous forme de surface plane sur au moins 10 cm dans le sens de la profondeur de l'espace utile (8), dans lequel la paroi de l'espace utile (8), qui ne fait pas partie de la porte en vitre (1), est espacée de moins de 5 cm de l'entretoise (5).

2. Appareil de réfrigération selon la revendication 1, dans lequel l'entretoise (5) touche, le long de toute la forme du cadre, les côtés (3a, 4a) de la première vitre (3) et de la deuxième vitre (4) tournés vers l'espace entre les vitres (6).

3. Appareil de réfrigération selon l'une des revendications précédentes, dans lequel la distance (A) le long du côté de la poignée de porte (5a) est au maximum de 10 mm, en particulier au maximum de 5 mm, en particulier au maximum de 3 mm.

4. Appareil de réfrigération selon l'une des revendications précédentes, dans lequel la distance (B) le long du côté charnière (5b) est au maximum de 10 mm, en particulier au maximum de 5 mm, en particulier au maximum de 3 mm.

5. Appareil de réfrigération selon l'une des revendications précédentes, dans lequel la face intérieure de la paroi de l'espace utile (12) est une surface plane et s'étend en tant que surface plane
- sur toute la profondeur de l'espace utile (8), et/ou
- sur toute la hauteur de l'espace utile (8).

6. Appareil de réfrigération selon l'une des revendications précédentes, dans lequel la paroi de l'espace utile (9) comprend une couche isolante (17), en particulier une mousse isolante et/ou un panneau isolant sous vide.

7. Appareil de réfrigération selon la revendication 6, dans lequel la couche isolante (17) est disposée de manière adjacente à la face intérieure (12) de la paroi de l'espace utile.

8. Appareil de réfrigération selon la revendication 6 ou 7, dans lequel la couche isolante (17) est espacée de l'entretoise (5) de moins de 7 cm, en particulier de moins de 5 cm, en particulier de moins de 3 cm.

9. Appareil de réfrigération selon l'une des revendications précédentes, dans lequel la face intérieure de la paroi de l'espace utile (12) s'étend sous la forme d'une surface plane sur au moins 20 cm, en particulier au moins 30 cm, dans le sens de la profondeur de l'espace utile (8).

10. Appareil de réfrigération selon l'une des revendications précédentes, dans lequel la paroi de l'espace utile (8) qui ne fait pas partie de la porte en vitre (1) est espacée de l'entretoise (5) de moins de 3 cm, en particulier de moins de 2 cm, en particulier de moins de 1,8 cm.

11. Appareil de refroidissement selon l'une des revendications précédentes, dans lequel la porte en vitre (1) comprend un cadre de porte rectangulaire (13) et le cadre de porte (13) comporte quatre éléments de cadre (13a, 13b, 13c) reliés entre eux.

12. Appareil de refroidissement selon la revendication 11, dans lequel les quatre éléments de cadre (13a, 13b, 13c) sont deux éléments latéraux (13c), un élément de plafond (13a) et un élément de fond (13b).

13. Appareil de refroidissement selon la revendication 12, dans lequel les deux éléments latéraux (13c) sont des profilés extrudés.

14. Appareil de réfrigération selon la revendication 12 ou 13, dans lequel l'élément de plafond (13a) et l'élément de fond (13b) sont des pièces moulées par injection.

15. Un premier appareil de réfrigération selon l'une des revendications 11 à 14 et un deuxième appareil de réfrigération selon l'une des revendications 11 à 14, dans lesquels
- les deux éléments latéraux (13c) du premier appareil de réfrigération et les deux éléments latéraux (13c) du deuxième appareil de réfrigération ont des longueurs différentes, et
- l'élément de plafond (13a) et/ou l'élément de fond (13b) du premier appareil de réfrigération et du deuxième appareil de réfrigération sont de conception identique.
